# EUROPÄISCHE PATENTSCHRIFT

(11) **EP 0 076 350 B1**
(45) Veröffentlichungstag und Bekanntmachung des Hinweises auf die Patenterteilung: **24.10.1984**
(21) Anmeldenummer: 81810498.6
(22) Anmeldetag: 15.12.1981
(51) Int. Cl.: E04D 13/15

(54) **Vorrichtung zum Überbrücken der Fuge zwischen zwei Teilen einer Dacheindeckung und Verfahren zur Prüfung ihrer Dichtigkeit**
Device for bridging the gap between two parts of a roof covering, and method of testing its impermeability
Dispositif de pontage de joint entre deux parties d'un recouvrement de toit et procédé d'épreuve de son imperméabilité

(30) Priorität: 06.10.1981 CH 6413/81
(43) Veröffentlichungstag der Anmeldung: 13.04.1983
(73) Patentinhaber: Ernst Ammann AG Spenglerei - Halbfabrikate, CH-8360 Wallenwil (CH)
(72) Erfinder: Ammann, Ernst, CH-8360 Wallenwil (CH)
(74) Vertreter: Feldmann, Clarence Paul

## Beschreibung

Die vorliegende Erfindung bezieht sich auf eine Vorrichtung zum Überbrücken der Fuge zwischen zwei Teilen einer Dacheindeckung, bestehend aus einem Dehnfugenstreifen, dessen aus einem gummielastischen Material bestehender Mittelteil in der Fuge angeordnet ist, während seine beiden, aus Blech bestehenden Randstreifen, an denen die Ränder des Mittelteiles wasserdicht anvulkanisiert sind, mit den beidseitig der Fuge liegenden Teilen der Dacheindeckung verbunden sind. Die Erfindung betrifft auch ein Verfahren zur Prüfung der Dichtigkeit der erfindungsgemässen Vorrichtung.

Solche Vorrichtungen sind bereits aus der CH-A Nr. 456106 (Metoba Anstalt) bekannt und werden auf dem Markt unter der Bezeichnung Dilatationselement verkauft.

Trotzdem sich Dilatationselemente der eingangs beschriebenen Art hunderttausendfach bewährt haben, treten gelegentlich Defekte auf, die verschiedenste Ursache haben können. Neben Defekten durch mechanische Zerstörung, chemischer Zersetzung, Zersetzung unter Einfluss von UV-Bestrahlung und Produktionsfehlern bei der Vulkanisation, wie Blasenbildung und ungenügender Haftung, treten insbesondere Defekte durch fehlerhafte Montage auf.

Die Ursachen für die verschiedenen Defekte sind bekannt und es wurden verschiedene Vorschläge zur Vermeidung gewisser Schäden aufgezeigt. Insbesondere sind Lösungsvorschläge für den Schutz gegen mechanische und chemische Zerstörung sowie gegen die Einwirkung von UV-Strahlen dargestellt. Es seien hier insbesondere die folgenden Publikationen aufgezählt: DE-A Nr. 1759246 (Schoop), DE-U Nr. 7044967 (Wetra-Trachsel & Co.) und DE-A Nr. 2018309 sowie DE-B Nr. 2531695 (E. Ammann AG).

Gegen fehlerhafte Montage kann man sich jedoch nicht schützen. Insbesondere unvorsichtiges Hantieren mit Brenner verursacht immer wieder Verletzungen des gummielastischen Mittelteiles. Es besteht daher der Wunsch, das eingebaute Dehnfugenelement nach der Montage zu kontrollieren.

In der DE-A Nr. 2941365 (Schoop) wird eine Lösung vorgeschlagen, die einen lösbaren Deckel vorsieht, so dass in Fällen, bei denen Schäden eintreten, eine Sichtkontrolle ermöglicht ist. Der Dekkel muss hierbei vom eigentlichen Dilatationselement getrennt und später mittels Kleben oder Löten wieder mit diesem verbunden werden. Neben der Tatsache, dass beim Wiederbefestigen des Deckels der gummielastische Mittelteil leicht zerstört werden kann, ist wie vorher bemerkt lediglich eine Sichtkontrolle von oben möglich. Vielfach ist jedoch ungenügende Haftung des gummielastischen Mittelteiles an den seitlichen Blechrandstreifen von Auge nicht erkennbar. Dies trifft insbesondere bei Loslösungen an den Unterseiten der Blechrandstreifen sowie Undichtheiten durch Blasenbildung im gummielastischen Mittelteil zu.

Es ist die Aufgabe der vorliegenden Erfindung, eine Vorrichtung zur Überbrückung der Fugen zwischen zwei Teilen einer Dacheindeckung zu schaffen, die jederzeit vor und nach dem Einbau auf einfache und sichere Weise auf ihre funktionstüchtige Dichtigkeit geprüft werden kann.

Die Erfindung löst diese Aufgabe mittels einer Vorrichtung gemäss Oberbegriff des Patentanspruches, die sich dadurch auszeichnet, dass mindestens entlang den seitlichen Fugenrändern mindestens annähernd entlang deren gesamter Länge, im Bereich, in dem der gummielastische Dehnfugenstreifen auf die Randstreifen aufvulkanisiert ist, schmale, rundum vom aufvulkanisierten Dehnfugenstreifen dichtend abgeschlossene Trennmittelstreifen auf die Randstreifen angebracht sind, und dass von jedem Trennmittelstreifen bzw. bei verbundenen Trennmittelstreifen von dem so gebildeten Trennmittelstreifen mindestens eine Öffnung nach aussen führt.

Dieerfindungsgemässe Vorrichtung kann jederzeit auf ihre Dichtigkeit durch das ebenfalls erfindungsgemässe Prüfverfahren getestetwerden. Die Verfahrensschritte sind:
a) Einstecken der Düse einer Pumpe mit Manometer in die Öffnung, die zu dem bzw. den Trennmittelstreifen führt,
b) Einblasen von Luft in die Kammer zwischen Trennmittelstreifen und Dehnfugenstreifen, und
c) Beobachtung des in der Kammer aufgebauten Druckes.

In der Zeichnung sind einige Ausführungsbeispiele des Erfindungsgegenstandes aufgezeigt und anhand der nachfolgenden Beschreibung erläutert sowie das Verfahren zur Prüfung beschrieben. Es zeigen:
Fig. eine Gesamtansicht eines Dehnfugenelementes mit eingebautem Deckel,
Fig. 2 einen Schnitt entlang der Linie I-I in Fig. 1,
Fig. 3 einen Schnitt durch ein Dehnfugenelement, bei dem der gummielastische Dehnstreifen beidseitig auf die Randstreifen aufvulkanisiert ist,
Fig. 4 einen vergrösserten Teilschnitt durch das Element nach Fig. 3, im Bereich der Öffnung mit eingestecktem Pumpenteil,
Flg. 5 eine Ansicht der Öffnung im Randstreifen des Dilatationselementes nach Fig. 1,
Fig. 6 einen Schnitt durch die Öffnung entlang der Linie V-V nach Fig. 5 mit eingestecktem Pumpenteil, und
Fig. 7 dient der Erläuterung des Verfahrens zur Prüfung der Dichtigkeit der erfindungsgemässen Dehnfugenelemente.

Das Dehnfugenelement nach den Fig. 1 und 2 weist einen Aufbau auf, der dem Dehnfugenelement gemäss der DE-AS Nr. 2531695 entspricht.

Die Vorrichtung zur Überbrückung der Fuge zwischen zwei Teilen einer Dacheindeckung besteht aus einem Dehnfugenstreifen 1 aus gummielastischem Material. Der Mittelteil 2 überbrückt die Fuge 3. Die Ränder 4 des Dehnfugenstreifens 1 sind von unten an die Randstreifen 5 vulkanisiert. Auf dem Mittelteil 2 liegt ein Deckstreifen 6 aus Blech, der von den beiden Randstreifen 5 teilweise überlappt wird. Im Bereich der Ränder 4 des Dehnfugenstreifens 1 sind jedoch erfindungsgemäss auf den Randstreifen 5 Trennmittelstreifen 7 angebracht. Die Trennmittelstreifen 7 verhindern eine Bindung des Dehnfugenstreifens 1 mit den Randstreifen 5. Die Trennmittelstreifen 7 verlaufen parallel zu den Kanten 8 der Fuge und beginnen erst wenige Zentimeter vom Fugenende entfernt und enden ungefähr im Kopfende des Dehnfugenelementes. Im dargestellten Beispiel sind allerdings die beiden Trennmittelstreifen 7 über einen senkrecht zu dessen Längsrichtung verlaufenden weiteren Trennmittelstreifen 10 miteinander verbunden.

DieTrennmittelstreifen 7 können beispielsweise Ölpapierstreifen sein. Diese lassen sich vor dem Vulkanisieren auf die Randstreifen aufkleben. Des weiteren kann der Trennmittelstreifen 7 aber auch ein chemisches, streich- oder spritzfähiges Trennmittel sein, welches mittels einer Schablone an den richtigen Stellen aufgetragen wird.

Einen ähnlichen Aufbau hat ein Dehnfugenelement, welches einer Ausführung gemäss der CH-PS Nr. 456106 entspricht. Die beiden Randstreifen 5 werden hier vom gummielastischen Dehnfugenstreifen 1 beidseitig, d.h. von unten und oben umschlossen. Der Mittelteil 2 liegt dabei offen für die Sichtkontrolle frei zugänglich. Die erfindungsgemässen Trennmittelstreifen 7 umgreifen hier die zur Fuge gelegenen Kanten der Randstreifen beidseitig.

Auch hier können die Trennmittelstreifen 7 über das Kopfstück miteinander verbunden sein, wobei sie am anderen Ende jedoch nicht ganz bis zu den Randstreifenenden nach vorne durchgezogen sind.

Neben den aufgezeigten Möglichkeiten dieser Dehnfugenelemente lassen sich jedoch auch andere Bauformen nach dem gleichen Prinzip mit Trennmittelstreifen ausrüsten. Wesentlich ist dabei nur, dass die Trennmittelstreifen parallel etwa entlang der gesamten Fugenlänge verlaufen und zwischen Randstreifen und Dehnfugenstreifen eine geschlossene Kammer bilden.

Die in der Fig. 4 mit 7 bezeichnete Kammer hat mindestens eine, höchstens jedoch zwei Öffnungen 11 nach aussen. Je nach der Ausführung des Dehnfugenelementes führt die Öffnung 11 durch den Dehnfugenstreifen 1 oder durch den Randstreifen 5.

Bei einer Ausführung mit einer einzigen Öffnung 11 wird in diese eine Düse 12 einer Pumpe 13 mit kombiniertem Manometer gesteckt. Führt die Öffnung 11 durch das gummielastische Material des Dehnfugenstreifens 1, so genügt es, dass die Düse ein entsprechendes Profil aufweist, das eine einwandfreie Dichtung und Halterung gewährleistet (Fig. 4).

Führt die Öffnung 11 durch das Blech des Randstreifens 5, so muss die einzuführende Düse arretiert werden können. Die Öffnung 11 hat daher zwei kleiner als 90° grosse Segmente 14 mit grösserem Durchmesser _{"}Lichte Weite" als die Öffnung 11 (Fig. 5).

Die dazu passende Düse 12 hat einen Kopf 15 mit zwei Lappen 16. Unterhalb der Lappen 16 sind die Austrittsöffnungen der Luftkanäle 17 angeordnet. Um die Düse 12 ist eine Dichtmanchette 18 angebracht, die die Öffnung 11 sicher abschliesst. Die beiden Lappen 16, die in die Segmente 14 passen, greifen nach einer Viertelsdrehung der Düse 12 unter den Randstreifen 5. Dabei wird die Dichtmanchette 18 auf den Randstreifen 5 gepresst. Gleichzeitig drückt der Kopf 15 der Düse 12 den Dehnfugenstreifen 1 etwas nach unten, so dass die Austrittsöffnungen der Luftkanäle 17 frei sind.

Das Prüfverfahren des Dehnfugenelementes auf Dichtigkeit ist denkbar einfach. Bei einem Dehnfugenelement mit einer Öffnung 11 wird eine Düse 12 in diese eingeführt, die an einer kombinierten Pumpe mit Manometer angeschlossen ist. Nun presst man Druckluft ein, bis die Kammer 10 mit einem gewissen Überdruck gefüllt ist und liest am Manometer den Druck ab. Bleibt der Druck über eine gewisse Beobachtungszeit konstant, so ist das Dehnfugenelement dicht. Fällt der Druck jedoch ab, so entrinnt die Luft, und es kann mit Sicherheit auf ein Leck im Dehnfugenelement geschlossen werden.

Ist das Dehnfugenelement mit zwei Öffnungen 11 versehen, so erhöht sich dadurch die Sicherheit des Prüfverfahrens.

In einer Öffnung 11 wird mittels einer Düse-12 einer Pumpe 13, in Fig. 7 symbolisch als einfache Handpumpe dargestellt, angeschlossen, während an der zweiten Öffnung 11 ebenfalls über eine Düse 12 ein Manometer 19, symbolisiert durch eine Messuhr, angeschlossen wird. Wiederum wird mit der Pumpe 13 in die durch den Trennmittelstreifen 7 definierte Kammer 10 Druckluft gepresst. Gleich wie bei der vorbeschriebenen Variante bedeutet auch hier ein während der Beobachtungszeit festgestellter Druckabfall ein Leck im Dehnfugenelement. Zeigt jedoch trotz eingepumpter Pressluft das Manometer keinen erhöhten Druck an, so hat die durch den Trennmittelstreifen gebildete Kammer keinen freien Durchgang, was sowohl auf eine fehlerhafte Vulkanisation, wie auch auf einen defekten Trennmittelstreifen hinweisen kann. Im eingebauten Zustand kann dies auch bedeuten, dass das Dehnfugenelement zu scharfkantig abgebogen wurde, was ebenfalls unzulässig ist, da dadurch der Dehnfugenstreifen verletzt werden könnte.

Die erfindungsgemässe Vorrichtung mit dem hierdurch ermöglichten Prüfverfahren bringt folglich für den Hersteller wie für den Anwender erhebliche Vorteile.

Zum ersten kann der Hersteller einfach vor der Auslieferung jedes Dehnfugenelementes auf Dichtigkeit und somit eventuelle Fabrikationsfehler prüfen.

Gerade diese Erstprüfung kann mit erheblichem Überdruck durchgeführt werden, wodurch bisher nicht feststellbare Fehler, wie Blasenbildung und ungenügende Haftung, sicher nachgewiesen werden können. Bei ungenügender Haftung des Dehnfugenstreifens 1 an den Randstreifen 5 kommt es bei hohem Druck zur Ablösung, bei Blasenbildung zum Platzen des gummielastischen Materials.

Die gleiche Prüfung lässt sich nach dem Einbau durch den Spengler am Bau durchführen, so dass dieser leicht feststellen kann, ob durch Überhitzen oder übermässige Knickbildung die Vorrichtung zerstört wurde.

Die Prüfung kann nach dem Anbringen der Isolation nochmals wiederholt werden. Treten nun Defekte auf, so sind diese den Isolationsfacharbeitern anzulasten. Solche Defekte können auftreten, wenn mit der Brennerflamme unvorsichtig gearbeitet wurde.

Trittschliesslich am fertigen Flachdach ein Wasserschaden auf, so lässt sich mittels des Prüfverfahrens eindeutig feststellen, ob dieser auf ein schadhaftes Dilatationselement zurückzuführen ist, wodurch ein unnötiger Ausbau der Dehnfugenelemente vermieden wird und Haftungsansprüche eindeutig geklärt werden können.

Die erfindungsgemässe Vorrichtung kann entsprechend den vielen Bauformen von Dehnfugenelementen viele Ausführungsformen aufweisen, ohne den Grundgedanken, durch Anbringen von Trennmittelstreifen zwischen Randstreifen und Dehnfugenstreifen eine geschlossene Kammer zu bilden, zu verlassen.

Neben der hier beschriebenen einfachsten Lösung, unverschlossene Öffnungen 1 anzubringen, wäre es selbstverständlich denkbar, feste, an Dehnfugenelementen angebrachte Ventile oder Anschlussmittel für die Prüfinstrumente bzw. Pumpe, anzuordnen.

Die aufgezeigten Lösungen für die Düsen, Pumpe und Manometer sind lediglich der Vollständigkeit halber aufgeführt. Die Prüfmittel, Pumpe und Manometer sowie deren Anschlusselemente sind jedoch nicht Gegenstand der Erfindung.

Abschliessend sei lediglich noch erwähnt, dass das Prüfverfahren selbstverständlich ausser mit Druckluft auch mit Wasser oder einem anderen, dünnflüssigen Medium durchführbar ist.

## Patentansprüche

1. Vorrichtung zur Überbrückung der Fuge zwischen zwei Teilen einer Dacheindeckung, bestehend aus einem Dehnfugenstreifen (1), dessen aus einem gummielastischen Material bestehender Mittelteil (2) in der Fuge (3) angeordnet ist, während seine beiden, aus Blech bestehenden Randstreifen (5), an denen die Ränder (4) des Mittelteiles wasserdicht anvulkanisiert sind, mit den beidseitig der Fuge liegenden Teilen der Dacheindeckung verbunden sind, dadurch gekennzeichnet, dass mindestens entlang den seitlichen Fugenrändern mindestens annähernd entlang deren gesamter Länge, im Bereich (4), in dem der gummielastische Dehnfugenstreifen (1) auf die Randstreifen (5) aufvulkanisiert ist, schmale, rundum vom aufvulkanisierten Dehnfugenstreifen (1 ) dichtend abgeschlossene Trennmittelstreifen (7) auf die Randstreifen (5) angebracht sind, und dass von jedem Trennmittelstreifen (7) bzw. bei verbundenen Trennmittelstreifen (7) von dem so gebildeten Trennmittelstreifen mindestens eine Öffnung (11) nach aussen führt.

2. Vorrichtung nach Anspruch 1, dadurch gekennzeichnet, dass die beiden seitlichen Trennmittelstreifen (7) an ihrem einen Ende miteinander verbunden sind.

3. Vorrichtung nach einem der Ansprüche 1 oder 2, dadurch gekennzeichnet, dass der Dehnfugenstreifen (1) von unten auf die Randstreifen (5) aufvulkanisiert ist und von dem bzw. den Trennmittelstreifen (7) mindestens eine Öffnung (11) durch den Randstreifen (5) nach aussen führt.

4. Vorrichtung nach einem der Ansprüche 1 oder 2, dadurch gekennzeichnet, dass der Dehnfugenstreifen (1) beidseitig auf die Randstreifen (5) aufvulkanisiert ist und die bzw. der Trennmittelstreifen (7) die zur Fuge hin gelegenen Kanten (8) der Randstreifen (5) beidseitig (7) umfasst, wobei mindestens eine Öffnung (11) von dem bzw. den Trennmittelstreifen (7) durch den Dehnfugenstreifen (1 ) nach aussen führt.

5. Vorrichtung nach einem der Ansprüche 1 oder 2, dadurch gekennzeichnet, dass der Dehnfugenstreifen (1 ) vorn oben auf die Randstreifen aufvulkanisiert ist und von dem bzw. den Trennmittelstreifen (7) mindestens eine Öffnung (11) durch den Dehnfugenstreifen (1) nach aussen führt.

6. Vorrichtung nach einem der Ansprüche 1 oder 2, dadurch gekennzeichnet, dass von den beiden Endbereichen eines oder zwei miteinander verbundenen Trennmittelstreifen (7) je eine Öffnung (11) nach aussen führt.

7. Vorrichtung nach Anspruch 3, dadurch gekennzeichnet, dass die Öffnung (11) die Form einer zylindrischen Bohrung mit mindestens zwei seitlichen Aussparungen (14) hat.

8. Vorrichtung nach Anspruch 1, dadurch gekennzeichnet, dass der bzw. die Trennmittelstreifen (7) aus Papier bestehen.

9. Vorrichtung nach Anspruch 1, dadurch gekennzeichnet, dass der bzw. die Trennmittelstreifen (7) aus einem chemischen Trennmittel bestehen.

10. Verfahren zum Prüfen der Dichtigkeit der Vorrichtung gemäss Anspruch 1, gekennzeichnet durch die folgenden Schritte:
a) Einstecken der Düse einer Pumpe mit Manometer in die Öffnung, die zu dem bzw. den Trennmittelstreifen führt,
b) Einblasen von Luft in die Kammer zwischen Trennmittelstreifen und Dehnfugenstreifen, und
c) Beobachtung des in der Kammer aufgebauten Druckes.

11. Verfahren zum Prüfen der Dichtigkeit der Vorrichtung nach Anspruch 6, gekennzeichnet durch die folgenden Verfahrensschritte:
a) Einstecken einer Düse in die Öffnung, die zu dem bzw. den Trennmittelstreifen führt,
b) Anschliessen eines Manometers an die zweite Öffnung, die zum gleichen Trennmittelstreifen führt,
c) Einblasen von Luft in die Kammer zwischen Trennmittelstreifen und Dehnfugenstreifen, und
d) Beobachtung des in der Kammer aufgebauten Druckes.

## Claims

1. Device for bridging the joint between two parts of a roof covering, comprising an expansion joint strip (1), whose central part (2), which is formed from a rubber-elastic material, is arranged in the joint (3), whilst its two sheet metal marginal strips (5), to which the edges (4) of the central part are vulcanized in a watertight manner, are joined to those parts of the roof covering on either side of the joint, characterized in that at least along the lateral edges of the joint and at least approximately along the total length thereof and in the area (4) in which the rubber-elastic expansion joint strip (1) is vulcanized on to the marginal strips (5) narrow separating agent strips (7) sealingly terminated all round by the vulcanized-on expansion joint strip (1) are applied to the marginal strips (5), and in that at least one opening (11) leads to the outside from each separating agent strip (7) or, in the case of joined separating agent strips (7), from the thus ,formed separating agent strip.

2. A device according to Claim 1, characterized in that the two lateral separating agent strips (7) are joined together at one end thereof.

3. A device according to Claim 1 or 2, characterized in that the expansion joint strip (1) is vulcanized from below on to the marginal strips (5) and from the separating agent strip or strips (7) at least one opening (11) leads to the outside through the marginal strips (5).

4. A device according to Claim 1 or 2, characterized in thatthe expansion joint strip (1) is vulcanized on both sides on to the marginal strips (5) and the separating agent strip or strips (7) on either side.embraces the edges (8) of marginal strips (5) towards the joint, at least one opening (11) leading to the outside from the separating agent strip or strips (7) to the expansion joint strip (1).

5. A device according to Claim 1 or 2, characterized in that the expansion joint strip is vulcanized at the front top on to the marginal strip and at least one opening (11 ) passes to the outside from the separating agent strip or strips (7) through the expansion joint strip (1).

6. A device according to Claim 1 or 2, characterized in that in each case one opening (11) leads to the outside from the two end regions of one or two joined separating agent strips (7).

7. Device according to Claim 3, characterized in that the opening (11) is in the form of a cylindrical bore with at least two lateral recesses (14).

8. Device according to Claim 1, characterized in that the separating agent strip or strips (7) are made from paper.

9. A device according to Claim 1, characterized in that the separating agent strip or strips (7) are made from a chemical separating agent.

10. A method for testing the sealing of the device according to Claim 1, characterized by the following steps:
(a) inserting the nozzle of a pump with a manometer into the opening leading to the separating agent strip or strips,
(b) blowing air into the chamber between the separating agent strips and the expansion joint strip, and
(c) observing the pressure built up in the chamber.

11. A method for testing the sealing of the device according to Claim 6, characterized by the following steps:
(a) inserting a nozzle into the opening leading to the separating agent strip or strips,
(b) connecting a manometer to the second opening leading to the same separating agent strip,
(c) blowing air into the chamber between the separating agent strip and the expansion joint strip, and
(_{d}) observing the pressure built up in the chamber.

## Revendications

1. Dispositif de pontage de joint entre deux parties d'un recouvrement de toit, formé d'une bande de joint de dilatation (1) dont la partie centrale (2) formée de matière élastique à la façon du caoutchouc est disposée dans le joint (3), tandis que ses deux bandes marginales (5) formées de tôle, sur lesquelles les bords (4) de la partie centrale sont vulcanisés de façon étanche à l'eau, sont reliées aux parties du recouvrement de toit situées de part et d'autre du joint, caractérisé en ce que, au moins le long des bords latéraux du joint, au moins approximativement le long de leur longueur totale, dans la région (4) où les bandes de joint de dilatation (1 ) élastiques à la façon du caoutchouc sont vulcanisées sur les bandes marginales (5), sont disposées, sur les bandes marginales (5), des bandes étroites d'agent de séparation (7), isolées tout autour par la bande de joint de dilatation (1 ) vulcanisée en place, et en ce que, de chaque bande d'agent de séparation (7) ou, dans le cas de bandes d'agent de séparation (7) reliées, de la bande d'agent de séparation ainsi formée, au moins une ouverture (11 ) conduit à l'extérieur.

2. Dispositif selon la revendication 1, caractérisé en ce que les deux bandes latérales d'agent de séparation (7) sont reliées entre elles à l'une de leurs extrémités.

3. Dispositif selon l'une des revendications 1 ou 2, caractérisé en ce que la bande de joint de dilatation (1) est vulcanisée par le bas sur les bandes marginales (5) et en ce que, de la ou des bandes d'agent de séparation (7), au moins une ouverture (11 ) conduit à l'extérieur à travers la bande marginale (5).

4. Dispositif selon l'une des revendications 1 ou 2, caractérisé en ce que la bande de joint de dilatation (1 ) est vulcanisée des deux côtés sur les bandes marginales (5) et en ce que la ou les bandes d'agent de séparation (7) entourent des deux côtés les bords (8) des bandes marginales (5) situées en direction du joint, au moins une ouverture (11 ) conduisant de la ou des bandes d'agent de séparation (7) à l'extérieur à travers la bande de joint de dilatation (1).

5. Dispositif selon l'une des revendications 1 ou 2, caractérisé en ce que la bande de joint de dilatation (1) est vulcanisée à l'avant et en hautsur les bandes marginales et en ce que, de la ou des bandes d'agent de séparation (7), au moins une ouverture (11) conduit vers l'extérieur à travers la bande de joint de dilatation (1 ).

6. Dispositif selon l'une des revendications 1 ou 2, caractérisé en ce que, de chacune des deux régions terminales d'une bande d'agent de séparation (7) ou de deux bandes d'agent de séparation reliées entre elles, une ouverture (11 ) conduit à l'extérieur.

7. Dispositif selon la revendication 3, caractérisé en ce que l'ouverture (1 ) présente la forme d'une perforation cylindrique munie d'au moins deux échancrures latérales (14).

8. Dispositif selon la revendication 1, caractérisé en ce que la ou les bandes d'agent de séparation (7) sont formées de papier.

9. Dispositif selon la revendication 1, caractérisé en ce que la ou les bandes d'agent de séparation (7) sont formées d'un agent de séparation chimique.

10. Procédé d'épreuve de l'imperméabilité du dispositif selon la revendication 1, caractérisé par les étapes suivantes:
a) insertion de la buse d'une pompe avec manomètre dans l'ouverture qui conduit à la ou aux bandes de séparation,
b) injection d'air dans la chambre entre bande d'agent de séparation et bande de joint de dilatation, et
c) observation de la pression accumulée dans la chambre.

11. Procédé d'épreuve de l'imperméabilité du dispositif selon la revendication 6, caractérisé par les étapes suivantes:
a) insertion d'une buse dans l'ouverture qui conduit à la ou aux bandes d'agent de séparation,
b) raccordement d'un manomètre à la deuxième ouverture qui conduit à la même bande d'agent de séparation,
c) injection d'air dans la chambre entre bande d'agent de séparation et bande de joint de dilatation, et
d) observation de la pression accumulée dans la chambre.
